# EUROPÄISCHE PATENTSCHRIFT

(11) **EP 0 975 875 B1**
(45) Veröffentlichungstag und Bekanntmachung des Hinweises auf die Patenterteilung: **26.02.2003**
(21) Anmeldenummer: 98922706.1
(22) Anmeldetag: 14.04.1998
(51) Int. Cl.: F04C 19/00, F04C 23/00, F04C 29/10

(54) **VAKUUMPUMPSYSTEM MIT EINER FLÜSSIGRINGPUMPE**
VACUUM PUMP SYSTEM FITTED WITH A LIQUID MECHANICAL PUMP
SYSTEME DE POMPE A VIDE AVEC POMPE A ANNEAU LIQUIDE

(30) Priorität: 14.04.1997 DE 19715480
(43) Veröffentlichungstag der Anmeldung: 02.02.2000
(73) Patentinhaber: Bürger, Heinz-Dieter Vakuum- und Verfahrenstechnik, 98693 Ilmenau (DE)
(72) Erfinder: BÜRGER, Heinz-Dieter, D-97877 Wertheim (DE)
(74) Vertreter: Weinmiller, Jürgen
(86) Internationale Anmeldenummer: EP9802174
(87) Internationale Veröffentlichungsnummer: WO98046885

(56) Entgegenhaltungen:
- DE-A- 2 645 305
- DE-B- 1 103 514
- US-A- 2 971 691

## Beschreibung

Die Erfindung bezieht sich auf ein Vakuumpumpsystem mit einer Flüssigringpumpe zum Abpumpen von Gasen, z.B. gegen Atmosphärendruck.

Flüssigringpumpen werden seit vielen Jahren eingesetzt. Sie enthalten einen in einem zylindrischen Gehäuse exzentrisch untergebrachten Rotor, dessen Schaufeln eine Flüssigkeit entlang der zylindrischen Wand des Gehäuses in Umlauf versetzen und dabei aufgrund der exzentrischen Rotorlage mehr oder weniger tief in diesen Flüssigkeitsring eintauchen. Innerhalb des Flüssigkeitsrings ergeben sich daher zwischen den Schaufeln Räume variablen Volumens, so daß ein Gas, das in einen dieser Räume angesaugt wird, im Verlauf der Umdrehung des Rotors komprimiert und schließlich ausgestoßen wird.

Ein wichtiger Faktor für die Wirtschaftlichkeit solcher Pumpen sind der Wasserverbrauch und die Verschmutzung dieses Wassers mit Stoffen, die in den geförderten Gasen enthalten sind.

Es wurde auch bereits vorgeschlagen, andere Flüssigkeiten statt Wasser in der Flüssigringpumpe einzusetzen, z.B. ein ferromagnetisches Fluid (siehe DE-A-26 45 305).

Aufgabe der Erfindung ist es, ein Saugsystem mit einer Flüssigringpumpe anzugeben, bei der eine Verschmutzung der Arbeitsflüssigkeit der Pumpe selbst dann vermieden wird, wenn die zu fördernden Gase Stoffe enthalten, die bei Atmosphärendruck und der Temperatur des Flüssigkeitsrings kondensieren würden.

Diese Aufgabe wird erfindungsgemäß dadurch gelöst, daß die Flüssigkeit der Flüssigringpumpe von einem inerten Fluid gebildet wird und daß die Flüssigringpumpe mit einer Vorpumpe vom Membrantyp zusammenwirkt und einlaßseitig mit einem Saugventil versehen ist, das so gesteuert ist, daß es sich erst öffnen läßt, wenn die Temperatur des Flüssigkeitsrings in der Pumpe einen unteren Grenzwert überschritten hat.

Im Gegensatz zu bekannten Flüssigringpumpen wird also in dem erfindungsgemäßen System die Flüssigringpumpe bei höherer Temperatur betrieben, so daß schon aufgrund der höheren Temperatur die Gefahr eine Kondensation von die Flüssigkeit verunreinigenden Stoffen am Ausgang der Flüssigringpumpe verringert wird. Außerdem wird durch die Wahl eines inerten organischen Fluids für die Flüssigkeit der Pumpe ein langer wartungsfreier Betrieb gewährleistet. Schließlich herrscht am Ausgang der Flüssigringpumpe nicht mehr Atmosphärendruck, sondern ein niedrigerer Druck, so daß die Gefahr einer Kondensation von Verunreinigungen am Ausgang der Flüssigringpumpe weiter abgesenkt wird.

Bezüglich von Merkmalen eines besonderen Ausführungsbeispiels der Erfindung wird auf die Unteransprüche und auf die nachfolgende Beschreibung anhand der beiliegenden Zeichnung verwiesen, die schematisch ein erfindungsgemäßes Vakuumpumpsystem zeigt.

In der einzigen Figur ist ein erfindungsgemäßes Vakuumpumpsystem gezeigt, mit einem Einlaß 1, der mit einem nicht gezeigten zu evakuierenden Behälter verbunden ist, und einem Auslaß 2, der beispielsweise in die Atmosphäre führt.

Der Einlaß 1 ist über ein Saugventil 3 und ggf. eine Kühlfalle 4 mit dem Sauganschluß 5 einer Flüssigringpumpe 6 verbunden. Vorzugsweise besteht der Flüssigkeitsring aus perfluoriertem Polyäther. Der Druckanschluß 7 der Pumpe führt über einen temperaturgesteuerten Abscheider 8 zu einer Membranpumpe 9, die in dem System als Vorpumpe wirkt und auslaßseitig mit dem Auslaß 2 zur Atmosphäre verbunden ist. Gegebenenfalls kann die Membranpumpe auf der Einlaßund/oder Auslaßseite noch eine Kühlfalle 10 bzw. 11 aufweisen, um Fremdstoffe vor der Freigabe in die Atmosphäre zurückzuhalten.

Das Ventil 3 wird von einem Prozessor 12 gesteuert, der Temperaturmeßsignale von einem Thermoelement 16 im Flüssigkeitsring der Pumpe 6 und ggf. von einem Thermoelement 17 in dem Abscheider 8 verwertet. Insbesondere öffnet der Prozessor 12 das Ventil 3 erst, wenn der Flüssigkeitsring eine über der Raumtemperatur liegende Mindestbetriebstemperatur von z.B. 45°C erreicht hat. Die Temperaturmessung in dem Abscheider 8 kann dazu dienen, eine Überhitzung zu verhindern und das Ventil 3 zu schließen (und das Pumpsystem abzuschalten), wenn die in den Abscheider 8 eintretenden Gase eine obere Grenztemperatur von z.B. 90°C überschreiten.

Außerdem ist noch ein Sicherheitsventil 13 zwischen den Druckanschluß 7 der Flüssigringpumpe 6 bzw. den Auslaß des diesem nachgeschalteten Abscheiders 8 und den atmosphärenseitigen Auslaß 2 eingefügt. Dieses Ventil öffnet automatisch, wenn der Druck am Druckauslaß der Flüssigringpumpe einen bestimmten Grenzwert überschreitet. Ein solcher Grenzdruck kann sich ausbilden, wenn die Membranpumpe den Durchsatz der Flüssigringpumpe nicht mehr verarbeiten kann.

Weiter ist in der Figur noch eine mit einem Drosselventil 14 versehene Leitung gezeigt, die vom atmosphärenseitigen Auslaß 2 in die Flüssigringpumpe zurückführt und eine geringe Menge Gas in diese Pumpe zurückleitet. Es hat sich gezeigt, daß diese Maßnahme den Flüssigkeitsring elastischer macht und Kavitationseffekte verringert. Ein nicht dargestellter akustischer Kavitationssensor, wie er in der Motorentechnik als Klopfsensor eingesetzt wird, mißt das Kavitationsgeräusch und steuert dementsprechend das Drosselventil 14.

Schließlich ist noch eine Rückleitung 15 zu sehen, über die in dem Abscheider 8 anfallende Flüssigkeit in die Flüssigringpumpe zurückgeführt wird.

Das erfindungsgemäße System arbeitet folgendermaßen: Nach dem Einschalten beginnt bei geschlossenem Ventil 3 die Flüssigringpumpe 6 zu arbeiten, wodurch rasch die Temperatur des Flüssigkeitsrings ansteigt. Ist die Temperatur von z.B. 45°C erreicht, dann öffnet der Prozessor 12 das Ventil 3, so daß der Pumpvorgang beginnt. Die geförderten Gase werden über die Membranpumpe 9 zum atmosphärenseitigen Auslaß 2 gefördert. Das Überdruckventil 13 bleibt solange gesperrt, bis die Membranpumpe nicht mehr in der Lage ist, den Durchsatz der Flüssigringpumpe zu verarbeiten, so daß sich am Einlaß der Membranpumpe ein Druck aufbaut, der den Grenzdruck des Überdruckventils 13 überschreitet. Dann wird kurzzeitig dieses Ventil geöffnet und der fragliche Druck abgebaut.

Die Membranpumpe hält im Normalfall den Druckanschluß 7 der Flüssigringpumpe 6 auf einem Unterdruck von etwa 100 mbar absolut, so daß Dämpfe, die sich in dem gepumpten Gas befinden können und bei Atmosphärendruck und Umgebungstemperatur kondensieren würden, dampfförmig bleiben und in die Membranpumpe abgeführt werden. Dadurch sammeln sich auch keine giftigen oder aggressiven Stoffe im Flüssigkeitsring, so daß die Lebensdauer und die Wartungsperioden des Pumpsystems im Vergleich zu bekannten Wasserringpumpen deutlich verlängert werden.

Die Erfindung ist nicht im einzelnen auf alle Merkmale des dargestellten Ausführungsbeispiels beschränkt. So kann beispielsweise statt einem perfluorierten Polyäther ein anderes ggf. sogar anorganisches Fluid verwendet werden, das bezüglich der in Frage kommenden gepumpten Gase und Dämpfe inert ist (wie z.B. langkettige Silane). Außerdem können einzelne oder alle der dargestellten Kühlfallen eingespart werden, wenn die zu pumpenden Gase keine Fremdbestandteile enthalten, die durch Kühlfallen daran gehindert werden müssen, in die Atmosphäre zu gelangen.

## Patentansprüche

1. Vakuumpumpsystem mit einer Flüssigringpumpe zum Abpumpen von Gasen z.B. gegen Atmosphärendruck, wobei die Flüssigkeit der Flüssigringpumpe von einem inerten Fluid gebildet wird, **dadurch gekennzeichnet, daß** die Flüssigringpumpe (6) mit einer Vorpumpe (9) vom Membrantyp zusammenwirkt und einlaßseitig mit einem Saugventil (3) versehen ist, das so gesteuert wird, daß es sich erst öffnen läßt, wenn die Temperatur des Flüssigkeitsrings in der Pumpe (6) einen unteren Grenzwert überschritten hat.

2. Vakuumpumpsystem nach Anspruch 1, **dadurch gekennzeichnet, daß** das Saugventil (3) außerdem von einem Thermoelement (17) in den geschlossenen Zustand gesteuert wird, das die Gastemperatur am Ausgang der Flüssigringpumpe (6) mißt, wenn diese Temperatur einen oberen Grenzwert überschreitet.

3. Vakuumpumpsystem nach einem der Ansprüche 1 und 2, **dadurch gekennzeichnet, daß** ein temperaturgesteuerter Abscheider (8) zwischen dem Auslaß (7) der Flüssigringpumpe (6) und dem Einlaß der Membranpumpe (9) eingefügt ist.

4. Vakuumpumpsystem nach einem der Ansprüche 1 bis 3, **dadurch gekennzeichnet, daß** ein Überdruckventil (13) parallel zur Membranpumpe angeordnet ist.

5. Vakuumpumpsystem nach einem der Ansprüche 3 und 4, **dadurch gekennzeichnet, daß** eine mit einem Drosselventil (14) versehene Leitung vom Auslaß der Membranpumpe zum Einlaß (5) der Flüssigringpumpe (6) führt.

6. Vakuumpumpsystem nach Anspruch 5, **dadurch gekennzeichnet, daß** ein akustischer Kavitationssensor der Flüssigringpumpe (6) zugeordnet ist und auf das Drosselventil (14) einwirkt.

7. Vakuumpumpsystem nach einem der Ansprüche 1 bis 6, **dadurch gekennzeichnet, daß** die Flüssigkeit der Flüssigringpumpe (6) von perfluoriertem Polyäther gebildet wird.

## Claims

1. A vacuum pumping system comprising a liquid ring pump for pumping gases, for example against atmospheric pressure, the liquid in the liquid ring pump consisting of an inert fluid; **characterized in that** the liquid ring pump (6) cooperates with a primary pump (9) of the diaphragm type and presents at its inlet an inlet valve (3) which is controlled in such a way that it is only opened when the temperature of the liquid ring in the pump (6) has achieved a low threshold.

2. A vacuum pumping system according to claim 1, **characterized in that** the inlet valve (3) is further controlled by a thermocouple (17) which measures the gas temperature at the outlet of the liquid ring pump (6) and closes the valve when said temperature exceeds an upper threshold.

3. A vacuum pumping system according to one of claims 1 and 2, **characterized in that** a separator (8) whose temperature is controlled is inserted between the outlet (7) of the liquid ring pump (6) and the inlet of the diaphragm pump (9).

4. A vacuum pumping system according to one of claims 1 to 3, **characterized in that** a security valve (13) is arranged in parallel to the diaphragm pump.

5. A vacuum pumping system according to any one of claims 3 and 4, **characterized in that** a duct containing a throttle valve: (14) leads from the outlet of the diaphragm pump to the inlet (5) of the liquid ring pump (6).

6. A vacuum pumping system according to claim 5, **characterized in that** an acoustic cavitation sensor is associated to the liquid ring pump (6) and controls the throttle valve (14).

7. A vacuum pumping system according to one of claims 1 to 6, **characterized in that** the liquid in the liquid ring pump (6) consists of perfluoropolyether.

## Revendications

1. Système de pompage à vide comprenant une pompe à anneau liquide pour évacuer des gaz, par exemple vers l'atmosphère, le liquide de la pompe à anneau liquide étant constitué par un fluide inerte, **caractérisé en ce que** la pompe à anneau liquide (6) coopère avec une pompe primaire (9) du type à diaphragme et présente à l'entrée une vanne d'entrée (3) dont l'ouverture est commandée seulement lorsque la température de l'anneau liquide de la pompe (6) a dépassé un seuil inférieur.

2. Système de pompage à vide selon la revendication 1, **caractérisé en ce que** la vanne d'entrée (3) est commandée en outre par un thermocouple (17) qui mesure la température du gaz à la sortie de la pompe à anneau liquide (6) et ferme la vanne lorsque la température dépasse un seuil supérieur.

3. Système de pompage à vide selon l'une des revendications 1 et 2, **caractérisé en ce qu'**un séparateur (8) commandé en température est inséré entre la sortie (7) de la pompe à anneau liquide (6) et l'entrée de la pompe à diaphragme (9).

4. Système de pompage à vide selon l'une des revendications 2 à 3, **caractérisé en ce qu'**une vanne de sécurité (13) est disposée en parallèle à la pompe à diaphragme.

5. Système de pompage à vide selon l'une des revendications 3 et 4, **caractérisé en ce qu'**un conduit comportant une soupape d'étranglement (14) relie la sortie de la pompe à diaphragme et l'entrée (5) de la pompe à anneau liquide (6).

6. Système de pompage à vide selon la revendication 5, **caractérisé en ce qu'**une sonde acoustique de cavitation est associée à la pompe à anneau liquide (6) et agit sur la soupape d'étranglement (14).

7. Système de pompage à vide selon l'une des revendications 1 à 6, **caractérisé en ce que** le liquide de la pompe à anneau liquide (6) est constitué par du perfluoropolyéther.
